# EUROPÄISCHE PATENTSCHRIFT

(11) **EP 1 625 898 B1**
(45) Veröffentlichungstag und Bekanntmachung des Hinweises auf die Patenterteilung: **24.02.2010**
(21) Anmeldenummer: 05015706.4
(22) Anmeldetag: 20.07.2005
(51) Int. Cl.: B21C 37/08

(54) **Vorrichtung zum Herstellen von Rohren**
Device for the manufacture of tubes
Dispositif pour la fabrication de tubes

(30) Priorität: 14.08.2004 DE 102004039577
(43) Veröffentlichungstag der Anmeldung: 15.02.2006
(73) Patentinhaber: Weil Engineering GmbH, 79379 Müllheim (DE)
(72) Erfinder: Weil, Wolfgang, 79359 Müllheim (DE); Lacher, Walther, 79418 Schliengen (DE)
(74) Vertreter: Maucher, Wolfgang

(56) Entgegenhaltungen:
- EP-A- 0 908 251
- GB-A- 1 217 507
- GB-A- 1 410 883
- US-A- 1 252 821
- US-A- 3 433 043

## Beschreibung

Die Erfindung betrifft eine Vorrichtung zum Herstellen von Rohren aus dünnwandigem Material, insbesondere aus Blechen, mit einer Spannvorrichtung, die auf gegenüberliegenden Seiten des Rohrzuschnittes angeordnete und gegen den Rohrzuschnitt andrückbare Spannbacken zum Halten eines rohrförmig vorgeformten Rohrzuschnittes in Schweißstellung hat, welche Spannbacken jeweils ein Platten-Paket flachseitig aneinander anliegende Andrückplatten aufweisen, die in einem Anlegebereich schmalseitig am Rohrzuschnitt anliegen und gegen den Rohrzuschnitt andrückbar sind, wobei die Platten-Pakete im Anlegebereich an die Außenkontur des Rohrzuschnittes angepasst sind, gemäss dem Oberbegriff des Anspruchs 1.

Eine solche Vorrichtung ist aus der DE-C-593 622 bekannt.

Man kennt bereits Vorrichtungen der eingangs erwähnten Art mit einer Spannvorrichtung, deren Spannbacken jeweils aus einer Anzahl voneinander beabstandeter Spannelemente besteht, die zum Halten eines rohrförmig vorgeformten Zuschnittes in Schweißstellung gegen den Rohrzuschnitt andrückbar sind. Da der Abstand der miteinander zu verschweißenden Seiten des Rohrzuschnittes im Bereich jedes Spannelementes geringfügig variiert, kann die Schweißnaht über die gesamte Längserstreckung insbesondere bei konturierten Rohren kaum mit der gewünschten Genauigkeit und Qualität hergestellt werden.

Man hat auch bereits Vorrichtungen mit einer Spannvorrichtung geschaffen, die auf gegenüberliegenden Seiten des Rohrzuschnittes paarweise einander angeordnete Andrückrollen aufweist. Da der Rohrzuschnitt nur tangential an diesen Andrückrollen anliegt, können die Andrückrollen den Rohrzuschnitt derart zwischen sich einspannen, dass die miteinander zu verschweißenden Seiten des Rohrzuschnitts im Schweißbereich gleichmäßig aneinander anliegen und eine gleichmäßige Schweißnaht entsteht. Solche Andrückrollen sind jedoch bei konturierten Rohrzuschnitten nicht anwendbar, die über die Längserstreckung des Rohres unterschiedliche Außendurchmesser aufweisen.

Aus der DE-C 593 622 kennt man bereits eine Vorrichtung zur Herstellung von konischen Rohren, die, nachdem sie entsprechend zugeschnitten sind, auf der ganzen Länge gleichzeitig zum Rohr gerollt werden. Die vorbekannte Vorrichtung umfasst eine Spannvorrichtung, die auf gegenüberliegenden Seiten des Rohrzuschnittes andrückbare Spannbacken zum Halten eines rohrförmigen vorgeformten Rohrzuschnittes in Schweißstellung hat. Diese Spannbacken tragen stählerne Formscheiben, die abnehmende, dem konischen Rohr entsprechende Aussparungen besitzen. Je nach der Stärke der zu bearbeitenden Blechstreifen können die an den Spannbacken gehaltenen Formscheiben in kürzeren oder längeren Zwischenräumen voneinander aufgestellt und in ihren Abständen voneinander derart beliebig geändert werden, dass an jeder Spannbacke jeweils ein an die Außenkontur des Rohrzuschnittes angepasstes Platten-Paket aus flachseitig aneinander anliegenden und das konische Rohr schmalseitig beaufschlagenden Formscheiben vorstellbar ist. Das Ausrichten der Spannbacken und das Einrichten des zwischen den Formscheiben benötigten Abstandes erfordert jedoch einen erheblichen Justageaufwand, sobald die vorbekannte Vorrichtung auf eine bestimmte Rohrkontur festgelegt werden soll.

Aus der DE 198 27 798 A1 ist eine Vorrichtung zur Herstellung von längsnahtgeschweißten Rohren aus Blechzuschnitten mit parallelen Längskanten bekannt. Die vorbekannte Vorrichtung weist eine Spanneinrichtung mit zwei einander zugeordneten Formwerkzeughälften auf, zwischen die der zum Rohr zu verarbeitende Blechzuschnitt derart eingeschoben werden kann, dass die im Scheitelpunkt der Formwerkzeuge aus den Formspalten austretenden Längskanten unter Bildung eines Stumpfstoßes in Schweißposition gehalten werden können, bis eine über den Fügespalt verfahrbare Schweißvorrichtung diese Längskanten miteinander verschweißt. Die die Formwerkzeughälften umfassende Spanneinrichtung ist jedoch auf einen bestimmten Rohrdurchmesser festgelegt.

In der US-A-3 433 043 ist eine Vorrichtung zur Herstellung eines rohrförmigen Elementes aus einem langen Metallband beschrieben. Zum Umformen des Metallbandes weist die vorbekannte Vorrichtung eine Matrize mit einem Innenkanal auf, in welcher das Band während seiner Bewegung in Längsrichtung in Querrichtung gebogen wird. Um mit nur einer Matrize einen größeren Bereich von Durchmessern formen zu können, besteht die Matrize der aus US-A-3 433 043 vorbekannten Vorrichtung aus einer Anzahl einander anliegender Lamellen, die zum Anpassen der Form des Innenkanals auf dem Durchmesser des rohrförmigen Elementes einstellbar angeordnet und mit Hilfe von Flachstäben, welche die ausliegenden Lamellen beaufschlagen, festlegbar sind. In der US-A-3 433 043 ist also eine zum Umformen eines Metallbandes bestimmte Matrize vorbeschrieben. Mit Hilfe der vorbekannten Umform-Matrize können lediglich Rohre mit einem konstanten Querschnitt in einem kontinuierlichen Prozess hergestellt werden.

Es besteht daher insbesondere die Aufgabe, eine konstruktiv einfache und mit geringem Aufwand herstellbare Vorrichtung der eingangs erwähnten Art zu schaffen, mit der auch bei derart konturierten Rohrzuschnitten eine gleichmäßige Schweißnaht erreichbar ist.

Die erfindungsgemäße Lösung dieser Aufgabe besteht bei der Vorrichtung der eingangs erwähnten Art insbesondere darin, dass die Vorrichtung eine Schweißmaschine zum Längsnahtschweißen hat und dass die Spannbacken jeweils mittels zumindest einer Andrückrolle gegen den Rohrzuschnitt andrückbar sind, welche Andrückrollen die Andrückplatten auf ihrer dem Anlegebereich abgewandten Schmalseite druckbeaufschlagen.

Die erfindungsgemäße Vorrichtung hat eine Spannvorrichtung, deren auf gegenüberliegenden Seiten des Rohrzuschnittes angeordnete Spannbacken jeweils ein Platten-Paket flachseitig aneinander anliegender Andrückplatten aufweisen. Diese Platten-Pakete sind in einem Anlegebereich derart an die Außenkontur des Rohrzuschnittes angepasst, dass die Andrückplatten dort schmalseitig am Rohrzuschnitt anliegen. Die Spannvorrichtung der erfindungsgemäßen Vorrichtung mit ihren aus einer Vielzahl von Andrückplatten gebildeten Platten-Paketen gewährleistet, dass die miteinander zu verschweißenden Seiten auch eines konturierten Rohrzuschnittes über die gesamte Längserstreckung gleichmäßig aneinander anliegen. Um eine radiale und entsprechend hohe Andrückkraft über die jeweils beaufschlagte Andrückplatte der Platten-Pakete auf den Rohrzuschnitt übertragen zu können, sind die Spannbacken jeweils mittels zumindest einer Andrückrolle gegen den Rohrzuschnitt andrückbar, wobei die Andrückrollen die Andrückplatten auf ihrer dem Anlegebereich abgewandten Schmalseite beaufschlagen. Die in der erfindungsgemäßen vorrichtung hergestellten Rohre zeichnen sich somit durch eine stets gleichmäßig belastbare Schweißnaht aus.

Um die miteinander zu verschweißenden Seiten des Rohrzuschnittes im Bereich des Schweißpunktes der Schweißmaschine gleichmäßig aneinander anlegen zu können, ist es vorteilhaft, wenn die Andrückplatten jeweils eine Plattendicke aufweisen, die etwa der Breite des durch den Schweißpunkt der Schweißmaschine jeweils punktförmig erweichten Rohrmaterials entspricht.

Um hoch belastbare Andrückplatten mit geringem Aufwand beispielsweise als Laserzuschnitt herstellen zu können, ist es vorteilhaft, wenn die Andrückplatten jeweils aus einem Blechzuschnitt gebildet sind.

Die aus einer Vielzahl von Andrückplatten gebildeten Platten-Pakete lassen sich einfach und rasch relativ zum Rohrzuschnitt bewegen, wenn die Spannbacken jeweils eine Spannleiste aufweisen, an der das dieser Spannbacke zugeordnete Platten-Paket gehalten ist.

Dabei sieht eine bevorzugte Ausführungsform gemäß der Erfindung vor, dass die Spannleisten der gegenüberliegenden Spannbacken zwischen sich die Schweißnaht begrenzen.

Um eine möglichst hohe Andrückkraft über die Spannbacken auf den Rohrzuschnitt aufbringen zu können, ist es vorteilhaft, wenn die Andrückrollen jeweils mittels eines zweiarmigen Kniehebels gegen die Spannbacken andrückbar sind, an dessen der Andrückrolle abgewandten Armende ein Druckzylinder oder dergleichen Druckgeber angreift.

Weitere Merkmale der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: eine Vorrichtung zum Herstellen von Rohren aus einem dünnwandigen vorgeformten Rohrzuschnitt in einer Vorderansicht,
- Fig. 2: die Vorrichtung aus Fig.1 in einer Seitenansicht, und
- Fig. 3: die Vorrichtung aus Figur 1 und 2 in einer Draufsicht.

In den Figuren 1 bis 3 ist eine Vorrichtung 1 zum Herstellen von Rohren aus dünnwandigem Material, insbesondere aus Blechen, in verschiedenen Ansichten dargestellt.

Die Vorrichtung 1 weist eine hier nicht weiter dargestellte Stumpfnahtschweißmaschine zum Längsnahtschweißen sowie eine Spannvorrichtung 2 auf, die zum Halten eines rohrförmig vorgeformten Materialzuschnittes 3 in Schweißstellung bestimmt ist.

Die Spannvorrichtung 2 hat auf gegenüberliegenden Seiten des Rohrzuschnittes 3 angeordnete Spannbacken 4, die gegen den Rohrzuschnitt 3 andrückbar sind. Die Spannbacken 4 weisen jeweils ein Platten-Paket flachseitig aneinander anliegender Andrückplatten 5 auf, die in einem Anlegebereich 6 schmalseitig am Rohrzuschnitt 3 anliegen. Wie aus einem Vergleich der Figuren 1 bis 3 deutlich wird, sind die Platten-Pakete in diesem Anlegebereich 6 an die konturierte Außenkontur des über seine Längserstreckung unterschiedliche Außendurchmesser aufweisenden Rohrzuschnitts 3 angepasst.

Um die miteinander zu verschweißenden Seiten 7, 8 des Rohrzuschnittes 3 in Richtung zueinander bewegen und gleichmäßig aneinander anlegen zu können, sind die Spannbacken 4 jeweils mittels einer Andrückrolle 9 gegen den Rohrzuschnitt 3 andrückbar. Die Achsen 10 der auf gegenüberliegenden Seiten des Rohrzuschnitts 3 paarweise einander zugeordneten Andrückrollen 9 sind in einer quer zur Längserstreckung des Rohrzuschnitts 3 befindlichen und durch den Schweißpunkt der Schweißmaschine verlaufenden Ebene angeordnet, die in Figur 2 und 3 durch die Linie L angedeutet ist. Dabei werden die Andrückplatten 5 auf ihrer dem Anlegebereich 6 abgewandten Schmalseite von den Andrückrollen 9 druckbeaufschlagt. Die Andrückrollen 9 übertragen ihre radial wirkende Andrückkraft somit jeweils auf diejenigen Andrückplatten 5, die in der Ebene L des Schweißpunkts der Schweißmaschine liegen.

Dabei sind die Platten-Pakete in hier nicht dargestellter Weise jeweils an einander zugeordneten massiven Spannleisten 11 gehalten. Die auf gegenüberliegenden Seiten des Rohrzuschrittes 3 paarweise einander zugeordneten Spannleisten 11 begrenzen zwischen sich die Längsschweißnaht 12.

Die Andrückplatten 5 weisen dazu eine gelenkförmige Ausformung 13 auf, mit der die Andrückplatten 5 in einer komplementär geformten gelenkpfannenförmigen Aussparung in der zugeordneten Spannleiste 11 eingefädelt sind. Diese Verbindung zwischen den ein Platten-Paket bildenden Andrückplatten 5 einerseits und der zugeordneten Spannleiste 11 andererseits bildet ein achsenloses Scharnier 14.

Um die miteinander zu verschweißenden Seiten 7, 8 des Rohrzuschnitts auch in radialer Richtung zueinander ausrichten zu können, sind die Seiten 7, 8 in dem im Querschnitt T-förmigen Seitenrand 15 eines in Rohrlängsrichtung orientierten Schwertes 16 geführt, das mit Abstand vor dem Schweißpunkt der Schweißmaschine endet.

Aus Figur 3 wird deutlich, dass die Andrückrollen 9 jeweils an einem zweiarmigen Kniehebel 17 drehbar gelagert sind, an deren der Andrückrolle 9 abgewandten Armende ein Druckzylinder 18 angreift.

## Patentansprüche

1. Vorrichtung (1) zum Herstellen von Rohren aus dünnwandigem Material, insbesondere aus Blechen, mit einer Spannvorrichtung (2), die auf die auf gegenüberliegenden Seiten des Rohrzuschnittes (3) angeordnete und gegen den Rohrzuschnitt (3) andrückbare Spannbacken (4) zum Halten eines rohrförmig vorgeformten Rohrzuschnittes (3) in Schweißstellung hat, welche Spannbacken (4) jeweils ein Platten-Paket flachseitig aneinander anliegende Andrückplatten (5) aufweisen, die (5) in einem Anlegebereich (6) schmalseitig am Rohrzuschnitt (3) anliegen und gegen den Rohrzuschnitt (3) andrückbar sind, wobei die Platten-Pakete im Anlegebereich (6) an die Außenkontur des Rohrzuschnittes (3) angepasst sind, **dadurch gekennzeichnet, dass** die Vorrichtung (1) eine Schweißmaschine zum Längsnahtschweißen hat und dass die Spannbacken (4) jeweils mittels zumindest einer Andrückrolle (9) gegen den Rohrzuschnitt (3) andrückbar sind, welche Andrückrollen (9) die Andrückplatten (5) auf ihrer dem Anlegebereich (6) abgewandten Schmalseite druckbeaufschlagen.

2. Vorrichtung nach Anspruch 1, **dadurch gekennzeichnet, dass** die Andrückplatten jeweils eine Plattendicke aufweisen, die etwa der Breite des durch den Schweißpunkt der Schweißmaschine jeweils punktförmig erweichten Rohrmaterials entspricht.

3. Vorrichtung nach Anspruch 1 oder 2, **dadurch gekennzeichnet, dass** die Andrückplatten (5) jeweils aus einem Blechzuschnitt gebildet sind.

4. Vorrichtung nach einem der Ansprüche 1 bis 3, **dadurch gekennzeichnet, dass** die Spannbacken (4) jeweils eine Spannleiste (11) aufweisen, an der das dieser Spannbacke (11) zugeordnete Platten-Paket gehalten ist.

5. Vorrichtung nach einem der Ansprüche 1 bis 4, **dadurch gekennzeichnet, dass** die Spannleisten(11) der gegenüberliegenden Spannbacken (4) zwischen sich die Schweißnaht (12) begrenzen.

6. Vorrichtung nach einem der Ansprüche 1 bis 5, **dadurch gekennzeichnet, dass** die Andrückrollen (9) jeweils mittels eines zweiarmigen Kniehebels (17) gegen die Spannbacken (4) andrückbar sind, an dessen der Andrückrolle (9) abgewandten Armende ein Druckzylinder (18) oder dergleichen Druckgeber angreift.

## Claims

1. Apparatus (1) for the manufacture of tubes from thin-walled material, particularly sheet metal, having a clamping device (2) which has clamping jaws (4) arranged on opposite sides of the tube blank (3) and adapted to be pressed against the tube blank (3) for holding a pre-formed tubular tube blank (3) in the welding position, the clamping jaws (4) comprising a stack of pressing plates (5) lying with their flat surfaces against one another, which (5) abut on the tube blank (3) at their narrow end in a contact region (6) and can be pressed against the tube blank (3), the plate stacks being adapted to the outer contour of the tube blank (3) in the contact region (6), **characterised in that** the apparatus (1) has a welding machine for longitudinal seam welding and **in that** the clamping jaws (4) can each be pressed against the tube blank (3) by means of at least one pressing roller (9), these pressing rollers (9) applying pressure to the pressing plates (5) at their narrow end remote from the contact region (6).

2. Apparatus according to claim 1, **characterised in that** the pressing plates each have a plate thickness which corresponds substantially to the width of the tube material which has been softened at a particular point by the welding point of the welding machine.

3. Apparatus according to claim 1 or 2, **characterised in that** the pressing plates (5) are each formed from a sheet metal blank.

4. Apparatus according to one of claims 1 to 3, **characterised in that** the clamping jaws (4) each have a clamping strip (11) on which the plate stack associated with this clamping jaw (4) is held.

5. Apparatus according to one of claims 1 to 4, **characterised in that** the clamping strips (11) of the opposing clamping jaws (4) define the weld seam (12) between them.

6. Apparatus according to one of claims 1 to 5, **characterised in that** the pressing rollers (9) can each be pressed against the clamping jaws (4) by means of a two-armed elbowed lever (17) the arm end of which remote from the pressing roller (9) is acted upon by a pressing cylinder (18) or similar pressing means.

## Revendications

1. Dispositif (1) pour la fabrication de tubes en matériau à paroi mince, en particulier en tôles, avec un dispositif de serrage (2) qui possède des mors de serrage (4) disposés sur des côtés opposés du flan de tube (3) et pouvant être pressés contre le flan de tube (3), pour maintenir en position de soudage un flan de tube (3) préformé sous une forme tubulaire, ces mors de serrage (4) présentant chacun un groupe de plaques de pression (5) appliquées les unes contre les autres, plaques (5) qui, dans une région d'application (6), s'appliquent par leur côté étroit contre le flan de tube (3), et qui peuvent être pressées contre le flan de tube (3), sachant que les groupes de plaques sont, dans la région d'application (6), adaptés au contour extérieur du flan de tube (3), **caractérisé en ce que** le dispositif (1) possède une soudeuse pour le soudage à joint longitudinal, et **en ce que** les mors de serrage (4) peuvent être respectivement pressés contre le flan de tube (3) au moyen d'au moins un galet presseur (9), les galets presseurs (9) sollicitant en pression les plaques de pression (5) sur leur côté étroit opposé à la région d'application (6).

2. Dispositif selon la revendication 1, **caractérisé en ce que** les plaques de pression présentent chacune une épaisseur de plaque qui correspond approximativement à la largeur du matériau du tube ponctuellement ramolli par les points de soudure de la soudeuse.

3. Dispositif selon la revendication 1 ou 2, **caractérisé en ce que** les plaques de pression (5) sont chacune formées à partir d'un flan de tôle.

4. Dispositif selon l'une des revendications 1 à 3, **caractérisé en ce que** les mors de serrage (4) présentent chacun une barre de serrage (11) sur laquelle est maintenu le groupe de plaques associé à ce mors de serrage (4).

5. Dispositif selon l'une des revendications 1 à 4, **caractérisé en ce que** les barres de serrage (11) des mors de serrage opposés (4) délimitent entre elles le joint de soudure (12).

6. Dispositif selon l'une des revendications 1 à 5, **caractérisé en ce que** les galets presseurs (9) peuvent être respectivement pressés contre les mors de serrage (4) au moyen d'un levier à genouillère (17) à deux bras, un cylindre de pression (18) ou un transmetteur de pression analogue agissant à l'extrémité du bras de ce levier qui est opposée au galet presseur (9).
